# EUROPÄISCHE PATENTSCHRIFT

(11) **EP 3 253 642 B1**
(45) Veröffentlichungstag und Bekanntmachung des Hinweises auf die Patenterteilung: **25.09.2019**
(21) Anmeldenummer: 16713374.3
(22) Anmeldetag: 24.03.2016
(51) Int. Cl.: B61L 23/34

(54) **VERFAHREN UND VORRICHTUNG FÜR FAHRZEUGE, DIE DAS AUFFAHREN EINES WEITEREN FAHRZEUGES DETEKTIEREN**
METHOD AND DEVICE FOR VEHICLES WHICH DETECT THE APPROACH OF ANOTHER VEHICLE FROM THE REAR
PROCÉDÉ ET DISPOSITIF POUR DES VÉHICULES, QUI DÉTECTENT LA COLLISION AVEC UN AUTRE VÉHICULE

(30) Priorität: 27.03.2015 DE 102015205608
(43) Veröffentlichungstag der Anmeldung: 13.12.2017
(73) Patentinhaber: Siemens Mobility GmbH, 81739 München (DE)
(72) Erfinder: BECKE, Lothar, 38154 Königslutter (DE); RAHN, Karsten, 38162 Cremlingen (DE); RIERA SANCHEZ, Luis, 28806 Alcalá de Henares (Madrid) (ES); SCHOSSIG, Frauke, 38118 Braunschweig (DE); WETTIG, Rene, 38302 Wolfenbüttel/Ahlum (DE)
(86) Internationale Anmeldenummer: PCT/EP2016/056577
(87) Internationale Veröffentlichungsnummer: WO 2016/156215

(56) Entgegenhaltungen:
- EP-A1- 1 391 365
- EP-A2- 2 420 426
- DE-A1- 4 302 377
- DE-A1-102011 085 002

## Beschreibung

Insbesondere bei spurgebundenen Fahrzeugen, bei denen es sich beispielsweise um Schienenfahrzeuge, spurgeführte Fahrzeuge mit Gummibereifung oder Magnetschwebebahnen handeln kann, besteht die Anforderung, dass sich zwei Fahrzeuge auch in einem automatischen, gegebenenfalls fahrerlosen Betrieb in Sondersituationen bis auf eine vergleichsweise geringe Distanz annähern können sollen. Dies betrifft einerseits insbesondere den Fall, dass eines der Fahrzeuge in einem Depot oder einem Abstellgleis möglichst nahe an ein bereits abgestelltes weiteres Fahrzeug angenähert werden soll. Andererseits besteht auch bei Kupplungsvorgängen die Notwendigkeit, dass sich zwei Fahrzeuge bis auf eine sehr geringe Distanz annähern. Insbesondere bei der Verwendung automatischer Zugbeeinflussungssysteme, etwa in Form eines CBTC (Communication-Based Train Control)-Systems oder eines autonomen sonstigen Fahrzeugs besteht hierbei das Problem, dass eine Annäherung der Fahrzeuge auf eine Distanz erforderlich beziehungsweise gewünscht sein kann, die kleiner ist als die mit der Positionsbestimmung des sich annähernden Fahrzeugs verbundenen Unsicherheiten. Dies hat zur Folge, dass sich in der Praxis insbesondere ein automatischer, gegebenenfalls fahrerloser, Beschädigungen der Fahrzeuge oder betriebliche Störungen vermeidender Betrieb in den zuvor genannten Sondersituationen schwierig gestaltet.

Aus der Druckschrift EP 1 391 365 A1 ist eine "Elektronische Deichsel" bekannt. Diese ermöglicht es, einen nachfolgenden Zug auf wenige Meter an einen vorausfahrenden Zug heranzuführen und ihn in diesem Abstand elektronisch gekoppelt nachfahren zu lassen. Dabei sendet ein Schienenfahrzeug mit der Geschwindigkeit Null oder mit einer Geschwindigkeit unterhalb einer vorgegebenen Minimalgeschwindigkeit ein Telegramm aus, welches Steuerinformationen über die Fahr- und Bremswegsteuerung oder Bereitschaftssignale zur Aktivierung der elektronischen Deichsel für ein nachfolgendes Schienenfahrzeug enthält. Das nachfolgende Schienenfahrzeug nähert sich nach dem Empfang des Telegramms des vorausfahrenden Schienenfahrzeugs dem vorausfahrenden Schienenfahrzeug bis auf einen vorgegebenen Abstand an.

Aus der Druckschrift DE 10 2011 085 002 A1 ist ein "Verfahren zur Vermeidung eines Auffahrunfalls" bekannt. Ein Fahrerassistenzsystem des voranfahrenden Fahrzeugs stellt einen zu geringen Abstand und/oder eine zu hohe Relativgeschwindigkeit zwischen den Fahrzeugen fest, woraufhin das Fahrerassistenzsystem des voranfahrenden Fahrzeugs ein Signal über zumindest einen heckseitigen optischen Signalgeber abgibt. Dabei ist vorgesehen, dass das Signal ein Code ist, welcher von einem optischen Bilderfasser des nachfolgenden Fahrzeugs empfangen und von einem Fahrerassistenzsystem des nachfolgenden Fahrzeugs erkannt. Daraufhin trifft das Fahrerassistenzsystem des nachfolgenden Fahrzeugs eine Maßnahme zur Vermeidung eines Auffahrunfalls.

Der vorliegenden Erfindung liegt die Aufgabe zugrunde, ein Verfahren zum Betreiben von Fahrzeugen, insbesondere von spurgebundenen Fahrzeugen, anzugeben, das eine Annäherung zweier Fahrzeuge auf kurze Distanzen erlaubt und mit vergleichsweise geringem Aufwand realisierbar ist.

Diese Aufgabe wird erfindungsgemäß gelöst durch ein Verfahren zum Betreiben von Fahrzeugen, insbesondere von spurgebundenen Fahrzeugen, wobei ein Auffahren eines ersten Fahrzeugs auf ein zweites Fahrzeug seitens des zweiten Fahrzeugs detektiert wird, von dem zweiten Fahrzeug ausgelöst durch das Detektieren des Auffahrens eine Warnmeldung ausgesendet wird und seitens des ersten Fahrzeugs aufgrund der von dem zweiten Fahrzeug ausgesendeten Warnmeldung ein Bremsvorgang ausgelöst wird.

Gemäß dem ersten Verfahrensschritt zeichnet sich das erfindungsgemäße Verfahren zum Betreiben von Fahrzeugen, insbesondere von spurgebundenen Fahrzeugen, dadurch aus, dass ein Auffahren eines ersten Fahrzeugs auf ein zweites Fahrzeug seitens des zweiten Fahrzeugs detektiert wird. Dies bedeutet, dass ein entsprechender Auffahrvorgang zwar nicht notwendigerweise angestrebt wird, jedoch dahingehend zugelassen beziehungsweise in Kauf genommen wird, dass eine Detektion des Auffahrens des ersten Fahrzeugs auf das zweite Fahrzeug erfolgt. Dabei ist zu beachten, dass die entsprechende Detektion nicht durch das auffahrende erste Fahrzeug selbst erfolgt, sondern durch das zweite Fahrzeug, auf welches das erste Fahrzeug auffährt. Im Rahmen des erfindungsgemäßen Verfahrens kann die Detektion des Auffahrens des ersten Fahrzeugs durch das zweite Fahrzeug auf beliebige, für sich bekannte Art und Weise erfolgen. So kann hierbei beispielsweise ein fahrzeugseitiges Hodometer beziehungsweise Odometer, etwa in Form eines Wegimpulsgebers, ein Beschleunigungssensor, ein Erschütterungssensor beziehungsweise Vibrationsdetektor oder auch ein Radarsensor verwendet werden.

Gemäß dem zweiten Schritt des erfindungsgemäßen Verfahrens wird sodann von dem zweiten Fahrzeug ausgelöst durch das Detektieren des Auffahrens eine Warnmeldung ausgesendet. Hierbei kann das Aussenden der Warnmeldung auf beliebige, für sich bekannte Art und Weise erfolgen. Dies schließt insbesondere ein funkbasiertes Aussenden der Warnmeldung ein. Alternativ hierzu kann eine entsprechende Warnmeldung jedoch beispielsweise auch optisch oder im Falle von Fahrzeugen in Form von Schienenfahrzeugen auch über die Schienen als Übertragungsmedium ausgesendet werden.

Gemäß dem dritten Schritt des erfindungsgemäßen Verfahrens wird seitens des ersten Fahrzeugs aufgrund der von dem zweiten Fahrzeug ausgesendeten Warnmeldung ein Bremsvorgang ausgelöst. Hierdurch soll insbesondere eine Beschädigung der beiden Fahrzeuge sowie eine ungewollte Positionsänderung des zweiten Fahrzeugs verhindert werden.

Das erfindungsgemäße Verfahren löst sich somit von der üblichen Vorstellung, dass ein Auffahren eines ersten Fahrzeugs auf ein zweites Fahrzeug in allen auftretenden betrieblichen Situationen jederzeit verhindert werden kann und muss. Aufbauend hierauf ermöglicht es das erfindungsgemäße Verfahren, für den Fall, dass das erste Fahrzeug auf das zweite Fahrzeug auffährt, auf zuverlässige und robuste Art und Weise zu gewährleisten, dass das erste Fahrzeug bremst. Dies geschieht dadurch, dass von dem zweiten Fahrzeug ausgelöst durch das Detektieren des Auffahrens eine Warnmeldung ausgesendet wird, aufgrund derer seitens des ersten Fahrzeugs ein Bremsvorgang ausgelöst wird. Dabei ist es grundsätzlich denkbar, dass auch das erste Fahrzeug selbst Mittel aufweist, um das Auffahren auf das zweite Fahrzeug festzustellen und daraufhin einen Bremsvorgang einzuleiten. In diesem Fall wird somit dadurch, dass das zweite Fahrzeug eine entsprechende Warnmeldung aussendet, eine Redundanz geschaffen, durch welche sich insgesamt die Robustheit und betriebliche Sicherheit erhöht. Alternativ hierzu ist es jedoch auch möglich, dass das Auffahren des ersten Fahrzeugs auf das zweite Fahrzeug ausschließlich von dem zweiten Fahrzeug detektiert wird. Dies ist insbesondere dahingehend günstig, dass in diesem Fall das erste Fahrzeug selbst keine Mittel zum Detektieren des Auffahrens auf das zweite Fahrzeug aufweisen muss. Dies ist insbesondere in solchen Situationen vorteilhaft, in denen es situationsbedingt für das zweite Fahrzeug einfacher ist, ein Auffahren des ersten Fahrzeugs auf das zweite Fahrzeug zuverlässig zu detektieren.

Es sei darauf hingewiesen, dass im Rahmen der vorliegenden Erfindung sowohl das erste Fahrzeug als auch das zweite Fahrzeug aus einer beliebigen Anzahl angetriebener und/oder nicht angetriebener, fest oder lose miteinander verbundener beziehungsweise gekoppelter oder gekuppelter Einheiten bestehen können.

Gemäß dem erfindungsgemäßen Verfahren wird in dem Fall, dass das zweite Fahrzeug steht, das Auffahren des ersten Fahrzeugs auf das stehende zweite Fahrzeug seitens des zweiten Fahrzeugs basierend auf einer Stillstandsüberwachung detektiert. Dies ist vorteilhaft, da insbesondere bei einer Annäherung des ersten Fahrzeugs an ein stehendes zweites Fahrzeug es für Letzteres in der Regel einfacher ist, das Auffahren des ersten Fahrzeugs auf das zweite Fahrzeug zuverlässig und schnell zu detektieren. Dabei ist zu berücksichtigen, dass insbesondere Fahrzeuge in Form von Schienenfahrzeugen häufig bereits eine entsprechende Stillstandsüberwachung aufweisen, die in vielen Fällen auch dann aktiv ist, wenn das betreffende Fahrzeug geparkt beziehungsweise abgestellt ist. Im Rahmen des erfindungsgemäßen Verfahrens kann nun die entsprechende Still-standsüberwachung vorteilhafterweise dafür verwendet werden, das Auffahren des ersten Fahrzeugs auf das zweite Fahrzeug zu detektieren. Dies bietet insbesondere den Vorteil, dass weder seitens des ersten Fahrzeugs noch seitens des zweiten Fahrzeugs zusätzliche Komponenten zur Detektion eines entsprechenden Auffahrvorgangs erforderlich sind.

Vorzugsweise kann das erfindungsgemäße Verfahren auch derart ausgestaltet sein, dass die von dem zweiten Fahrzeug ausgesendete Warnmeldung unmittelbar von dem ersten Fahrzeug empfangen wird. In diesem Fall wird die Warnmeldung somit ohne Zwischenschaltung weiterer, insbesondere streckenseitiger Komponenten von dem ersten Fahrzeug empfangen. Hierzu kann das Aussenden der Warnmeldung durch das zweite Fahrzeug beispielsweise in Form einer "Broadcast"-Nachricht erfolgen, welche somit das erste Fahrzeug nicht ausdrücklich als Empfänger spezifiziert. Dies bietet den Vorteil, dass es dem zweiten Fahrzeug nicht bekannt sein muss, welches erste Fahrzeug auf das zweite Fahrzeug aufgefahren ist und wie dieses erste Fahrzeug kommunikationstechnisch adressiert werden kann. Insbesondere im Falle von spurgebundenen Fahrzeugen und eines automatischen Betriebs bei Verwendung eines CBTC-Systems erfolgt hierbei das Aussenden der Warnmeldung vorzugsweise funkbasiert, beispielsweise unter Verwendung eines WLANs (Wireless Local Area Network), etwa gemäß dem IEEE 802.11-Standard.

Alternativ zu der zuvor beschriebenen Ausführungsform kann das erfindungsgemäße Verfahren vorteilhafterweise auch derart weitergebildet sein, dass die von dem zweiten Fahrzeug ausgesendete Warnmeldung von dem ersten Fahrzeug unter Zwischenschaltung einer streckenseitigen Einrichtung empfangen wird. Diese Ausführungsform des erfindungsgemäßen Verfahrens ist insbesondere dahingehend vorteilhaft, dass das zweite Fahrzeug in vielen Fällen bereits ohnehin kommunikationstechnisch mit einer streckenseitigen Einrichtung, etwa in Form eines Streckengerätes eines Zugbeeinflussungssystems, verbunden sein wird. In diesem Fall kann somit die entsprechende streckenseitige Einrichtung dafür genutzt werden, die von dem zweiten Fahrzeug ausgesendete Warnmeldung zu empfangen und in unveränderter oder veränderter Form an das erste Fahrzeug weiterzuleiten. In diesem Fall wird somit vorteilhafterweise für die Übertragung der Warnmeldung von solchen Kommunikationskanälen Gebrauch gemacht, die ohnehin bereits vorhanden sind.

Vorzugsweise kann das erfindungsgemäße Verfahren auch derart ausgestaltet sein, dass die von dem zweiten Fahrzeug ausgesendete Warnmeldung von einer zentralen Steuer-Einrichtung empfangen und protokolliert wird. Dies bietet den Vorteil, dass neben einer unmittelbaren Reaktion in Form des Bremsens des ersten Fahrzeugs eine zeitlich entkoppelte Analyse und Auswertung ermöglicht wird.

Gemäß einer weiteren besonders bevorzugten Ausführungsform des erfindungsgemäßen Verfahrens werden empfangene Warnmeldungen von der zentralen Steuer-Einrichtung im Hinblick auf ihre Häufigkeit und/oder die Umstände ihres Auftretens ausgewertet. Durch eine solche Auswertung besteht die Möglichkeit, die Gründe für auftretende Auffahrvorgänge zu analysieren und erforderlichenfalls eine Optimierung der Steuerung der Fahrzeuge oder andere Vorkehrungen dahingehend vorzunehmen, dass ungewünschte Auffahrvorgänge für die Zukunft möglichst reduziert beziehungsweise vollständig vermieden oder aber beispielsweise zumindest die hierbei auftretenden Auffahrgeschwindigkeiten reduziert werden.

Vorzugsweise kann das erfindungsgemäße Verfahren auch derart weitergebildet sein, dass in dem Fall, dass es sich bei dem ersten Fahrzeug und dem zweiten Fahrzeug um spurgebundene Fahrzeuge handelt, die von dem zweiten Fahrzeug ausgesendete Warnmeldung von einer zentralen Steuer-Einrichtung eines Zugbeeinflussungssystems empfangen und protokolliert wird. Dies ist vorteilhaft, da insbesondere im Falle von spurgebundenen Fahrzeugen üblicherweise verwendete Zugbeeinflussungssysteme zentrale Steuer-Einrichtungen aufweisen, die für den Empfang und die Protokollierung der Warnmeldungen geeignet sind.

Gemäß einer weiteren besonders bevorzugten Ausführungsform läuft das Verfahren im Rahmen eines automatischen Abstellens des ersten Fahrzeugs, insbesondere in einem Depot oder in einem Abstellgleis, ab. Wie zuvor bereits erläutert, ist das erfindungsgemäße Verfahren insbesondere in solchen Situationen vorteilhaft, in denen das zweite Fahrzeug vor dem Auffahrvorgang steht. Darüber hinaus besteht insbesondere bei automatischen Abstellvorgängen, insbesondere von Schienenfahrzeugen, das Bedürfnis, zwei Fahrzeuge zwecks Ausnutzung des verfügbaren Platzes möglichst dicht einander anzunähern. Folglich kann das erfindungsgemäße Verfahren insbesondere in Zusammenhang mit entsprechenden automatischen Abstellvorgängen vorteilhaft eingesetzt werden.

Alternativ oder zusätzlich zu der zuvor genannten bevorzugten Ausführungsform kann das erfindungsgemäße Verfahren vorteilhafterweise auch derart weitergebildet sein, dass es im Rahmen eines automatischen Kupplungsvorgangs abläuft, wobei die von dem zweiten Fahrzeug ausgesendete Warnmeldung seitens des ersten Fahrzeugs als Kriterium für eine Erkennung eines automatischen Kupplungsvorgangs verwendet wird. Diese Ausführungsform des erfindungsgemäßen Verfahrens weist den Vorteil auf, dass dem ersten Fahrzeug mit der Warnmeldung ein Kriterium zur Verfügung gestellt wird, dass ein Kuppeln des ersten Fahrzeugs mit dem zweiten Fahrzeug erfolgt ist. Dabei kann die Warnmeldung einerseits als ein zusätzliches Kriterium verwendet werden. Dies betrifft somit den Fall, dass auch seitens des ersten Fahrzeugs zumindest ein entsprechendes Kriterium, etwa basierend auf Kupplungskontakten, verfügbar ist. Andererseits kann die von dem zweiten Fahrzeug ausgesendete Warnmeldung seitens des ersten Fahrzeugs für den Fall, dass keine Kupplungskontakte vorgesehen sind oder beispielsweise eine diesbezügliche Störung des ersten Fahrzeugs vorliegt, auch als alleiniges Kriterium für eine Erkennung eines automatischen Kupplungsvorgangs verwendet werden.

Grundsätzlich kann es sich bei den im Rahmen des erfindungsgemäßen Verfahrens betriebenen Fahrzeugen um Fahrzeuge beliebiger Art handeln.

Vorzugsweise ist das erfindungsgemäße Verfahren derart ausgeprägt, dass Fahrzeuge in Form von fahrerlosen Fahrzeugen betrieben werden. Dabei ist der Begriff "fahrerlos" derart zu verstehen, dass zumindest zum Zeitpunkt des Ablaufs des Verfahrens das Fahrzeug keinen Fahrer aufweist. Dies schließt somit auch den Fall ein, dass Fahrzeuge im Regelbetrieb mit Fahrer betrieben werden und beispielsweise lediglich Abstell- und/oder Kupplungsvorgänge fahrerlos erfolgen. Unabhängig hiervon ist das erfindungsgemäße Verfahren im Falle von fahrerlosen Fahrzeugen besonders vorteilhaft, da für fahrerlos betriebene Fahrzeuge eine Annäherung zweier Fahrzeuge auf geringe Distanzen technisch schwierig ist, so dass Auffahrvorgänge nur mit zusätzlichem technischen Aufwand mit hoher Zuverlässigkeit vermeidbar sind.

Die vorliegende Erfindung betrifft weiterhin eine Vorrichtung für ein Fahrzeug, insbesondere ein spurgebundenes Fahrzeug.

Hinsichtlich der Vorrichtung liegt der vorliegenden Erfindung die Aufgabe zugrunde, eine Vorrichtung für ein Fahrzeug, insbesondere ein spurgebundenes Fahrzeug anzugeben, die eine Annäherung zweier Fahrzeuge auf kurze Distanzen erlaubt und mit vergleichsweise geringem Aufwand realisierbar ist.

Diese Aufgabe wird erfindungsgemäß gelöst durch eine Vorrichtung für ein Fahrzeug, insbesondere ein spurgebundenes Fahrzeug, mit einer Detektions-Einrichtung zum Detektieren eines Auffahrens eines anderen Fahrzeugs auf das Fahrzeug, einer Übertragungs-Einrichtung zum durch das Detektieren des Auffahrens ausgelösten Aussenden einer Warnmeldung sowie zum Empfangen einer Warnmeldung von einem weiteren Fahrzeug für den Fall, dass das Fahrzeug selbst auf das weitere Fahrzeug aufgefahren ist, und mit einer Steuer-Einrichtung zum Auslösen eines Bremsvorgangs im Falle des Empfangs der Warnmeldung von dem weiteren Fahrzeug.

Die erfindungsgemäße Vorrichtung kann somit bezogen auf das erfindungsgemäße Verfahren sowohl in dem ersten Fahrzeug als auch in dem zweiten Fahrzeug eingesetzt werden. So weist die erfindungsgemäße Vorrichtung eine Detektions-Einrichtung zum Detektieren eines Auffahrens eines anderen Fahrzeugs auf das Fahrzeug auf sowie eine Übertragungs-Einrichtung zum durch das Detektieren des Auffahrens ausgelösten Aussenden einer Warnmeldung. Gleichzeitig ist die Übertragungs-Einrichtung auch zum Empfangen einer Warnmeldung von einem weiteren Fahrzeug ausgebildet für den Fall, dass das Fahrzeug selbst auf das weitere Fahrzeug aufgefahren ist. Hierbei ist die Steuer-Einrichtung zum Auslösen eines Bremsvorgangs im Falle des Empfangs der Warnmeldung von dem weiteren Fahrzeug ausgebildet.

Die Vorteile der erfindungsgemäßen Vorrichtung entsprechen im Wesentlichen denjenigen des erfindungsgemäßen Verfahrens, so dass diesbezüglich auf die entsprechenden vorstehenden Ausführungen verwiesen wird. Gleiches gilt hinsichtlich der im Folgenden genannten bevorzugten Weiterbildungen der erfindungsgemäßen Vorrichtung, so dass auch diesbezüglich auf die Erläuterungen im Zusammenhang mit der jeweiligen entsprechenden bevorzugten Weiterbildung des erfindungsgemäßen Verfahrens verwiesen wird.

Die erfindungsgemäße Vorrichtung ist derart ausgestaltet, dass die Detektions-Einrichtung ausgebildet ist, in dem Fall, dass das Fahrzeug steht, das Auffahren des anderen Fahrzeugs auf das Fahrzeug basierend auf einer Stillstandsüberwachung des stehenden Fahrzeugs zu detektieren.

Gemäß einer weiteren besonders bevorzugten Ausführungsform der erfindungsgemäßen Vorrichtung ist die Übertragungs-Einrichtung ausgebildet, die von dem weiteren Fahrzeug ausgesendete Warnmeldung unmittelbar von dem weiteren Fahrzeug zu empfangen.

Vorzugsweise kann die erfindungsgemäße Vorrichtung auch derart weitergebildet sein, dass die Übertragungs-Einrichtung ausgebildet ist, die von dem weiteren Fahrzeug ausgesendete Warnmeldung unter Zwischenschaltung einer streckenseitigen Einrichtung zu empfangen.

Gemäß einer weiteren besonders bevorzugten Ausführungsform der erfindungsgemäßen Vorrichtung ist die Übertragungs-Einrichtung ausgebildet, ausgelöst durch das Detektieren des Auffahrens des anderen Fahrzeugs die Warnmeldung an die streckenseitige Einrichtung auszusenden zwecks Übermittlung der Warnmeldung an das andere Fahrzeug.

Im Folgenden wird die Erfindung anhand von Ausführungsbeispielen näher erläutert. Hierzu zeigt die
- Figur: in einer schematischen Skizze zur Erläuterung eines Ausführungsbeispiels des erfindungsgemäßen Verfahrens zwei Fahrzeuge mit einem Ausführungsbeispiel der erfindungsgemäßen Vorrichtung.

In der Figur sind ein erstes Fahrzeug 10 sowie ein zweites Fahrzeug 20 erkennbar. Im Rahmen des beschriebenen Ausführungsbeispiels sei hierbei angenommen, dass es sich bei den Fahrzeugen 10, 20 um spurgebundene Fahrzeuge in Form von Schienenfahrzeugen handelt. Dementsprechend verkehren die Fahrzeugen 10, 20 auf einer Strecke beziehungsweise einem Gleis 30.

In der in der Figur dargestellten Situation sei angenommen, dass es sich bei dem Fahrzeug 20 um ein in einem Depot oder auf einem Abstellgleis abgestelltes Fahrzeug handelt. An dieses zweite Fahrzeug 20 nähert sich nun das erste Fahrzeug 10 in der mit einem Pfeil 40 angedeuteten Fahrtrichtung, d.h. von links nach rechts fahrend, an. Dabei sei angenommen, dass das erste Fahrzeug 10 möglichst dicht an dem zweiten Fahrzeug 20 abgestellt beziehungsweise geparkt werden soll.

Zur Vermeidung von Missverständnissen sei darauf hingewiesen, dass das erste Fahrzeug 10 sowie das zweite Fahrzeug 20 abweichend von der Darstellung der Figur in der Regel aus mehr als einer Einheit, d.h. beispielsweise aus einer Mehrzahl von Wagen, bestehen werden.

In der in der Figur dargestellten Situation besteht nun das Problem, dass der Abstand zwischen dem ersten Fahrzeug 10 und dem zweiten Fahrzeug 20 so klein ist, dass seitens des sich annähernden ersten Fahrzeugs 10 eine präzise und zuverlässige Positionsbestimmung derart, dass eine weitergehende Annäherung des ersten Fahrzeugs 10 an das zweite Fahrzeug 20 ohne die Gefahr eines hiermit verbundenen Auffahrens auf dieses erfolgt, nicht oder zumindest nicht in allen Situationen zuverlässig gewährleistet werden kann.

Um auch in dieser Situation dennoch nicht auf eine weitgehende Annäherung des ersten Fahrzeugs 10 an das zweite Fahrzeug 20 verzichten zu müssen, sind die beiden Fahrzeuge 10, 20 derart ausgebildet, dass ein Auffahren des ersten Fahrzeugs 10 auf das zweite Fahrzeug 20 detektiert wird. Hierzu weisen die beiden Fahrzeuge 10, 20 jeweils eine Steuer-Einrichtung 11 beziehungsweise 21, eine Detektions-Einrichtung 12 beziehungsweise 22 sowie eine in Form einer Antenne angedeutete Übertragungs-Einrichtung 13 beziehungsweise 23 auf. Entsprechend der Darstellung in der Figur ist dabei die Steuer-Einrichtung 11 über Kommunikationsverbindungen 14 beziehungsweise 15 kommunikationstechnisch an die Detektions-Einrichtung 12 sowie die Übertragungs-Einrichtung 13 angebunden. Gleiches gilt in Bezug auf die Steuer-Einrichtung 21 des zweiten Fahrzeugs 20, welche über Kommunikationsverbindungen 24 und 25 an die Detektions-Einrichtung 22 sowie die Übertragungs-Einrichtung 23 angebunden ist.

Die in der Figur dargestellte Anordnung kann nun derart betrieben werden, dass ein Auffahren des ersten Fahrzeugs 10 auf das zweite Fahrzeug 20 seitens des zweiten Fahrzeugs 20 mittels der Detektions-Einrichtung 22 detektiert wird. Dies geschieht vorteilhafterweise basierend auf einer Stillstandsüberwachung, da eine Bewegung des zweiten Fahrzeugs 20 ausgehend von seinem Stillstand in der Regel zuverlässiger detektiert werden kann als eine durch einen Auffahrvorgang verursachte Geschwindigkeits- oder Beschleunigungsänderung des ersten Fahrzeugs 10. So kann die Detektions-Einrichtung 22 beispielsweise als Wegimpulsgeber ausgeführt sein beziehungsweise einen solchen Wegimpulsgeber als eine Komponente umfassen.

Ausgelöst durch das Detektieren des Auffahrens durch die Detektions-Einrichtung 22 wird seitens der Steuer-Einrichtung 21 mittels der Übertragungs-Einrichtung 23 eine Warnmeldung ausgesendet. Im Rahmen des beschriebenen Ausführungsbeispiels sei hierbei angenommen, dass das Aussenden der Warnmeldung funkbasiert erfolgt.

In der Folge besteht nun einerseits die Möglichkeit, dass die von dem zweiten Fahrzeug 20 ausgesendete Warnmeldung unmittelbar von dem ersten Fahrzeug 10 mittels der Übertragungs-Einrichtung 13 empfangen wird. Dies bietet den Vorteil, dass eine unmittelbare Übertragung der Warnmeldung von dem zweiten Fahrzeug 20 an das erste Fahrzeug 10 in der Regel eine schnellstmögliche Übertragung der Warnmeldung erlaubt.

Alternativ hierzu ist es jedoch auch möglich, dass die von dem zweiten Fahrzeug 20 ausgesendete Warnmeldung von dem ersten Fahrzeug 10 unter Zwischenschaltung einer streckenseitigen Einrichtung 60 empfangen wird. Entsprechend der Darstellung der Figur ist die streckenseitige Einrichtung 60 kommunikationstechnisch einerseits an eine streckenseitige Übertragungs-Einrichtung 50, bei der es sich beispielsweise um einen WLAN-Zugangspunkt handeln kann, und andererseits an eine zentrale Steuer-Einrichtung 70 angebunden. Es sei darauf hingewiesen, dass die streckenseitige Übertragungs-Einrichtung 50 sowie die streckenseitige Einrichtung 60 selbstverständlich auch als eine gemeinsame Komponente ausgeführt sein könnten.

Sofern nun die Warnmeldung des zweiten Fahrzeugs 20 über die Übertragungs-Einrichtung 23 sowie die streckenseitige Übertragungs-Einrichtung 50 von der streckenseitigen Einrichtung 60 empfangen wird, so kann diese Warnmeldung von der streckenseitigen Einrichtung 60 über die streckenseitige Übertragungs-Einrichtung 50 und die Übertragungs-Einrichtung 13 an das erste Fahrzeug 10 übermittelt beziehungsweise weitergeleitet werden. Dies bietet den Vorteil, dass entsprechende Kommunikationskanäle zur Datenübermittelung zwischen den Fahrzeugen 10, 20 und streckenseitigen Einrichtungen 60 in automatischen Zugbeeinflussungssystemen in der Regel ohnehin bereits vorhanden sind. Dies gilt insbesondere für den Fall, dass das automatische Zugbeeinflussungssystem als CBTC-System ausgeführt ist.

Unabhängig davon, ob die von dem zweiten Fahrzeug 20 ausgesendete Warnmeldung unmittelbar oder mittelbar von dem ersten Fahrzeug 10 empfangen wird, wird seitens des ersten Fahrzeugs 10 beziehungsweise dessen Steuer-Einrichtung 11 aufgrund der von dem zweiten Fahrzeug 20 ausgesendeten Warnmeldung ein Bremsvorgang ausgelöst. Dies bietet somit den Vorteil, dass die im Rahmen des Abstellvorgangs unerwünschte Kollision der beiden Fahrzeuge 10, 20 schnellstmöglich dahingehend entschärft wird, dass das erste spurgebundene Fahrzeug 10 gebremst wird.

Darüber hinaus besteht vorteilhafterweise die Möglichkeit, dass die von dem zweiten Fahrzeug 20 ausgesendete Warnmeldung von der zentralen Steuer-Einrichtung 70 - unmittelbar oder mittelbar über die streckenseitige Übertragungs-Einrichtung 50 sowie die streckenseitige Einrichtung 60 - empfangen und protokolliert wird. Hierdurch wird es ermöglicht, dass empfangene Warnmeldungen von der zentralen Steuer-Einrichtung 70 im Hinblick auf ihre Häufigkeit und/oder die Umstände ihres Auftretens ausgewertet werden. Dies schafft die Voraussetzung dafür, das Abstellen der spurgebundenen Fahrzeuge 10, 20 in Zukunft derart zu optimieren, dass unerwünschte Auffahrvorgänge nach Möglichkeit vermieden beziehungsweise zumindest in ihrer Häufigkeit und/oder Heftigkeit reduziert werden.

Alternativ dazu, dass sich das erste Fahrzeug 10 dem zweiten Fahrzeug 20 im Rahmen eines automatischen Abstellvorgangs des ersten Fahrzeugs 10 annähert, könnte in der Figur beispielsweise auch die Situation vorliegen, dass die entsprechende Annäherung im Rahmen eines automatischen Kupplungsvorgangs erfolgt. In diesem Fall ist ein (langsames) Auffahren des ersten Fahrzeugs 10 auf das zweite Fahrzeug 20 somit grundsätzlich erwünscht. Die von dem zweiten Fahrzeug 20 ausgesendete Warnmeldung kann seitens des ersten Fahrzeugs 10 in dieser Situation einerseits wiederum dafür verwendet werden, das erste Fahrzeug 10 abzubremsen. Gleichzeitig kann die Warnmeldung seitens des ersten Fahrzeugs 10 beziehungsweise dessen Steuer-Einrichtung 11 weiterhin auch als Kriterium für eine Erkennung eines automatischen Kupplungsvorgangs verwendet werden. Dabei kann die Warnmeldung in Abhängigkeit von den jeweiligen Gegebenheiten als ausschließliches oder auch als ein zusätzliches Kriterium für das Erkennen des Kupplungsvorgangs dienen.

Unabhängig von der jeweiligen betrieblichen Situation, in der das zuvor beschriebene Verfahren angewandt wird, eignet es sich besonders gut für einen Betrieb von fahrerlosen Fahrzeugen. Auch wenn eine Anwendung hierbei insbesondere in Zusammenhang mit spurgebundenen Fahrzeugen, etwa in Form von Schienenfahrzeugen, günstig ist, ist eine Spurbindung der Fahrzeuge 10, 20 grundsätzlich keine Voraussetzung für die Durchführung des Verfahrens. So besteht auch die Möglichkeit, dass es sich abweichend von der Darstellung der Figur bei den Fahrzeugen 10, 20 um autonome, nicht spurgebundene Fahrzeuge handelt.

Unabhängig von der Art der Fahrzeuge 10, 20 sowie der jeweiligen betrieblichen Situation weisen das erfindungsgemäße Verfahren sowie die erfindungsgemäße Vorrichtung entsprechend den Ausführungen im Zusammenhang mit den vorstehend beschriebenen Ausführungsbeispielen insbesondere den Vorteil auf, dass sie eine Annäherung zweier Fahrzeuge auf kurze Distanzen ermöglichen beziehungsweise unterstützen und mit vergleichsweise geringem Aufwand realisierbar sind.

## Patentansprüche

1. Verfahren zum Betreiben von Fahrzeugen (10, 20), insbesondere von spurgebundenen Fahrzeugen,
- bei dem ein Auffahren eines ersten Fahrzeugs (10) auf ein zweites Fahrzeug (20) seitens des zweiten Fahrzeugs (20) detektiert wird,
- bei dem von dem zweiten Fahrzeug (20) ausgelöst durch das Detektieren des Auffahrens eine Warnmeldung ausgesendet wird,
- bei dem seitens des ersten Fahrzeugs (10) aufgrund der von dem zweiten Fahrzeug (20) ausgesendeten Warnmeldung ein Bremsvorgang ausgelöst wird,
**dadurch gekennzeichnet, dass**
in dem Fall, dass das zweite Fahrzeug (20) steht, das Auffahren des ersten Fahrzeugs (10) auf das stehende zweite Fahrzeug (20) seitens des zweiten Fahrzeugs (20) basierend auf einer Stillstandsüberwachung *des zweiten Fahrzeugs* detektiert wird.

2. Verfahren nach Anspruch 1,
**dadurch gekennzeichnet, dass**
die von dem zweiten Fahrzeug (20) ausgesendete Warnmeldung unmittelbar von dem ersten Fahrzeug (10) empfangen wird.

3. Verfahren nach Anspruch 1,
**dadurch gekennzeichnet, dass**
die von dem zweiten Fahrzeug (20) ausgesendete Warnmeldung von dem ersten Fahrzeug (10) unter Zwischenschaltung einer streckenseitigen Einrichtung (60) empfangen wird.

4. Verfahren nach einem der vorangehenden Ansprüche,
**dadurch gekennzeichnet, dass**
die von dem zweiten Fahrzeug (20) ausgesendete Warnmeldung von einer zentralen Steuer-Einrichtung (70) empfangen und protokolliert wird.

5. Verfahren nach Anspruch 4,
**dadurch gekennzeichnet, dass**
empfangene Warnmeldungen von der zentralen Steuer-Einrichtung (70) im Hinblick auf ihre Häufigkeit und/oder die Umstände ihres Auftretens ausgewertet werden.

6. Verfahren nach Anspruch 4 oder 5,
**dadurch gekennzeichnet, dass**
in dem Fall, dass es sich bei dem ersten Fahrzeug (10) und dem zweiten Fahrzeug (20) um spurgebundene Fahrzeuge handelt, die von dem zweiten Fahrzeug (20) ausgesendete Warnmeldung von einer zentralen Steuer-Einrichtung (70) eines Zugbeeinflussungssystems empfangen und protokolliert wird.

7. Verfahren nach einem der vorangehenden Ansprüche,
**dadurch gekennzeichnet, dass**
das Verfahren im Rahmen eines automatischen Abstellens des ersten Fahrzeugs (10), insbesondere in einem Depot oder in einem Abstellgleis, abläuft.

8. Verfahren nach einem der vorangehenden Ansprüche,
**dadurch gekennzeichnet, dass**
das Verfahren im Rahmen eines automatischen Kupplungsvorgangs abläuft, wobei die von dem zweiten Fahrzeug (20) ausgesendete Warnmeldung seitens des ersten Fahrzeugs (10) als Kriterium für eine Erkennung eines automatischen Kupplungsvorgangs verwendet wird.

9. Verfahren nach einem der vorangehenden Ansprüche,
**dadurch gekennzeichnet, dass**
Fahrzeuge (10, 20) in Form von fahrerlosen Fahrzeugen betrieben werden.

10. Vorrichtung für ein Fahrzeug (10, 20), insbesondere ein spurgebundenes Fahrzeug, mit
- einer Detektions-Einrichtung (12, 22) zum Detektieren eines Auffahrens eines anderen Fahrzeugs auf das Fahrzeug (10, 20),
- einer Übertragungs-Einrichtung (13, 23)
- zum durch das Detektieren des Auffahrens ausgelösten Aussenden einer Warnmeldung sowie
- zum Empfangen einer Warnmeldung von einem weiteren Fahrzeug für den Fall, dass das Fahrzeug (10, 20) selbst auf das weitere Fahrzeug aufgefahren ist,
- einer Steuer-Einrichtung (11, 21) zum Auslösen eines Bremsvorgangs im Falle des Empfangs der Warnmeldung von dem weiteren Fahrzeug,
**dadurch gekennzeichnet, dass**
die Detektions-Einrichtung (12, 22) ausgebildet ist, in dem Fall, dass das Fahrzeug (10, 20) steht, das Auffahren des anderen Fahrzeugs auf das Fahrzeug (10, 20) basierend auf einer Stillstandsüberwachung des stehenden Fahrzeugs (10, 20) zu detektieren.

11. Vorrichtung nach Anspruch 10,
**dadurch gekennzeichnet, dass**
die Übertragungs-Einrichtung (13, 23) ausgebildet ist, die von dem weiteren Fahrzeug ausgesendete Warnmeldung unmittelbar von dem weiteren Fahrzeug zu empfangen.

12. Vorrichtung nach Anspruch 10,
**dadurch gekennzeichnet, dass**
die Übertragungs-Einrichtung (13, 23) ausgebildet ist, die von dem weiteren Fahrzeug ausgesendete Warnmeldung unter Zwischenschaltung einer streckenseitigen Einrichtung (60) zu empfangen.

13. Vorrichtung nach Anspruch 12,
**dadurch gekennzeichnet,dass**
die Übertragungs-Einrichtung (13, 23) ausgebildet ist, ausgelöst durch das Detektieren des Auffahrens des anderen Fahrzeugs die Warnmeldung an die streckenseitige Einrichtung (70) auszusenden zwecks Übermittlung der Warnmeldung an das andere Fahrzeug.

## Claims

1. Method for the operation of vehicles (10, 20), in particular of railbound vehicles,
- in which the advancing of a first vehicle (10) to a second vehicle (20) is detected on the part of the second vehicle (20),
- in which a warning message is transmitted by the second vehicle (20) triggered by the detection of the advancing,
- in which a braking procedure is initiated on the part of the first vehicle (10) as a consequence of the warning message transmitted from the second vehicle (20),
**characterised in that**
in the event that the second vehicle (20) is stationary, the advancing of the first vehicle (10) to the stationary second vehicle (20) is detected on the part of the second vehicle (20) based on standstill monitoring of the second vehicle.

2. Method according to claim 1,
**characterised in that**
the warning message transmitted from the second vehicle (20) is received directly by the first vehicle (10).

3. Method according to claim 1,
**characterised in that**
the warning message transmitted from the second vehicle (20) is received by the first vehicle (10) with the interpositioning of a trackside unit (60).

4. Method according to one of the preceding claims,
**characterised in that**
the warning message transmitted from the second vehicle (20) is received and logged by a central control device (70).

5. Method according to claim 4,
**characterised in that**
warning messages received from the central control device (70) are analysed with respect to their frequency and/or the circumstances of their occurrence.

6. Method according to claim 4 or 5,
**characterised in that**
in the case that the first vehicle (10) and the second vehicle (20) are railbound vehicles, the warning message transmitted from the second vehicle (20) is received and logged by a central control device (70) of a train control system.

7. Method according to one of the preceding claims,
**characterised in that**
the method proceeds within the framework of automatic parking of the first vehicle (10), in particular in a depot or on a sidetrack.

8. Method according to one of the preceding claims,
**characterised in that**
the method proceeds within the framework of an automatic coupling procedure, wherein the warning message transmitted from the second vehicle (20) is used on the part of the first vehicle (10) as a criterion for detection of an automatic coupling procedure.

9. Method according to one of the preceding claims,
**characterised in that**
vehicles (10, 20) are operated in the form of driverless vehicles.

10. Device for a vehicle (10, 20), in particular a railbound vehicle, with
- a detection device (12, 22) to detect the advancing of another vehicle to the vehicle (10, 20),
- a transmission device (13, 23)
- for the transmission of a warning message triggered by detection of the advancing and
- for the reception of a warning message from a further vehicle in the event that the vehicle (10, 20) itself has advanced to the vehicle,
- a control device (11, 21) for initiating a braking procedure in the event of the reception of the warning message from the further vehicle,
**characterised in that**
the detection device (12, 22) is configured, in the event that the vehicle (10, 20) is stationary, to detect the advancing of the further vehicle to the vehicle (10, 20) based on standstill monitoring of the stationary vehicle (10, 20).

11. Device according to claim 10,
**characterised in that**
the transmission device (13, 23) is configured to receive the warning message transmitted from the further vehicle directly from the further vehicle.

12. Device according to claim 10,
**characterised in that**
the transmission device (13, 23) is configured to receive the warning message transmitted from the further vehicle with interpositioning of a trackside unit (60).

13. Device according to claim 12,
**characterised in that**
the transmission device (13, 23) is configured to transmit the warning message to the trackside unit (70), triggered by the detection of the advancing of the further vehicle, for the purpose of transmitting the warning message to the further vehicle.

## Revendications

1. Procédé pour faire fonctionner des véhicules (10, 20), notamment des véhicules guidés sur rails,
- dans lequel on détecte, de la part d'un deuxième véhicule (20), qu'un premier véhicule (10) donne contre le deuxième véhicule (20),
- dans lequel, déclenché par la détection du donner contre, il est envoyé un message d'avertissement par le deuxième véhicule (20),
- dans lequel il est déclenché un freinage de la part du premier véhicule (10) sur la base du message d'avertissement envoyé par le deuxième véhicule (20),
**caractérisé en ce que**
dans le cas où le deuxième véhicule (20) est à l'arrêt, il est détecté que le premier véhicule (10) donne contre le deuxième véhicule (20) à l'arrêt de la part du deuxième véhicule (20), sur la base d'un contrôle de stationnement du deuxième véhicule.

2. Procédé suivant la revendication 1,
**caractérisé en ce que**
le message d'avertissement envoyé par le deuxième véhicule (20) est reçu directement par le premier véhicule (10).

3. Procédé suivant la revendication 1,
**caractérisé en ce que**
le message d'arrêt envoyé par le deuxième véhicule (20) est reçu par le premier véhicule (10) avec interposition d'un dispositif (60) du côté de la voie.

4. Procédé suivant l'une des revendications précédentes,
**caractérisé en ce que**
le message d'avertissement envoyé par le deuxième véhicule (20) est reçu et consigné par un dispositif (70) de commande centrale.

5. Procédé suivant la revendication 4,
**caractérisé en ce que**
des messages d'avertissement reçus sont exploités par le dispositif (70) de commande centrale au regard de leur fréquence et/ou des circonstances de leur apparition.

6. Procédé suivant la revendication 4 ou 5,
**caractérisé en ce que**
dans le cas où le premier véhicule (10) et le deuxième véhicule (20) sont des véhicules guidés sur rails, le message d'avertissement par le deuxième véhicule (20) est reçu et consigné par un dispositif (70) de commande centrale d'un système d'arrêt automatique des trains.

7. Procédé suivant l'une des revendications précédentes,
**caractérisé en ce que**
le procédé se déroule dans le cadre d'un retrait automatique du premier véhicule (10), notamment dans un dépôt ou dans une voie de garage.

8. Procédé suivant l'une des revendications précédentes,
**caractérisé en ce que**
le procédé se déroule dans le cadre d'un attelage automatique, le message d'avertissement envoyé par le deuxième véhicule (20) étant utilisé de la part du premier véhicule (10) comme critère de détection d'un attelage automatique.

9. Procédé suivant l'une des revendications précédentes,
**caractérisé en ce que**
on fait fonctionner des véhicules (10, 20) sous la forme de véhicules sans conducteur.

10. Système pour un véhicule (10, 20), notamment un véhicule guidé sur rails, comprenant
- un dispositif (12, 22) de détection pour détecter qu'un autre véhicule donne contre le véhicule (10, 20),
- un dispositif (13, 23) de transmission,
- pour, déclenché par la détection du donner contre, envoyer un message d'avertissement, ainsi que
- pour recevoir un message d'avertissement d'un autre véhicule, dans le cas où le véhicule (10, 20) soi-même donne contre l'autre véhicule,
- un dispositif (11, 21) de commande pour déclencher un freinage, dans le cas de la réception du message d'avertissement par l'autre véhicule,
**caractérisé en ce que**
le dispositif (12, 22) de détection est constitué pour, dans le cas où le véhicule (10, 20) est à l'arrêt, détecter que l'autre véhicule donne contre le véhicule (10, 20) sur la base d'un contrôle de stationnement du véhicule (10, 20) à l'arrêt.

11. Système suivant la revendication 10,
**caractérisé en ce que**
le dispositif (13, 23) de transmission est constitué pour recevoir le message d'avertissement envoyé par l'autre véhicule, directement de l'autre véhicule.

12. Système suivant la revendication 10,
**caractérisé en ce que**
le dispositif (13, 23) de transmission est constitué pour recevoir le message d'avertissement envoyé par l'autre véhicule, avec interposition d'un dispositif (60) du côté de la voie.

13. Système suivant la revendication 12,
**caractérisé en ce que**
le dispositif (13, 23) de transmission est constitué pour, déclenché par la détection du donner contre de l'autre véhicule, envoyer le message d'avertissement au dispositif (70) du côté de voie, en vue de transmettre le message d'avertissement à l'autre véhicule.
